# EUROPÄISCHE PATENTANMELDUNG

(11) **EP 2 251 086 A2**
(43) Veröffentlichungstag der Anmeldung: **17.11.2010**
(21) Anmeldenummer: 10004911.3
(22) Anmeldetag: 10.05.2010
(51) Int. Cl.: B03C 3/38

(54) **Verfahren und Vorrichtung zur Erzeugung einer bipolaren Ionenatmosphäre mittels elektrischer Sperrschichtentladung**

(30) Priorität: 16.05.2009 DE 102009021631
(71) Anmelder: GIP Messinstrumente GmbH, 06774 Muldestausee (DE)
(72) Erfinder: Kasper, Gerhard, Prof. Dr., 76137 Karlsruhe (DE); Wild, Markus, Dipl.-Ing., 76139 Karlsruhe (DE)
(74) Vertreter: Tragsdorf, Bodo

(57) **Zusammenfassung**

Die Erfindung bezieht sich auf ein Verfahren zur Erzeugung einer bipolaren lonenatmosphäre mittels elektrischer Sperrschichtentladung, insbesondere zur Neutralisation gasgetragener Partikeln oder zur Erzeugung einer definierten lonenatmosphäre zur lonenmobilitätsspektroskopie, sowie eine zur Durchführung des Verfahrens geeignete Vorrichtung.

Ausgehend von den Nachteilen des bekannten Standes der Technik soll ein Verfahren geschaffen werden, das sich durch eine wirtschaftliche Betriebsweise auszeichnet und die Nachteile bekannter Verfahren vermeidet.

Hierzu wird als Lösung vorgeschlagen, dass an der Wand eines von einem gasförmigen Medium durchströmten Kanals 4a, 5 in mehr oder weniger regelmäßigen zeitlichen Abständen eine elektrische Oberflächenentladung ausgelöst wird. Der besagte Strömungskanal 4a wird durch ein Dielektrikum 1 und mindestens eine Elektrode (die Wandelektrode) 4 in der Weise gebildet, dass die Kanalwand in Strömungsrichtung abwechsetnd aus leitendem Elektrodenmaterial 4 und Dielektrikum 1 besteht. Im Prinzip genügt es, wenn der Kanal 4a, 5 aus jeweils nur einem dielektrischen und einem leitfähigen Abschnitt besteht, welche aneinander grenzen. Die besagte elektrische Oberflächenentladung wird ausgelöst durch mindestens eine zweite, durch das Dielektrikum 1 von der Wandelektrode 4 und dem Strömungskanal 4a, 5 getrennten Elektrode (die Anregungselektrode) 3, der über einen Impulsgenerator 3 eine zeitlich variierende Hochspannung aufgeprägt wird.

## Beschreibung

Die Erfindung bezieht sich auf ein Verfahren zur Erzeugung einer bipolaren lonenatmosphäre mittels elektrischer Sperrschichtentiadung, insbesondere zur Neutralisation gasgetragener Partikeln oder zur Erzeugung einer definierten Ionenatmosphäre zur lonenmobilitätsspektroskopie, sowie eine zur Durchführung des Verfahrens geeignete Vorrichtung,
Partikeln sind u.a. durch Wechselwirkungen mit ihrer Umgebung elektrisch geladen. Die elektrischen Ladungen sind in der Regel unerwünscht und müssen neutralisiert werden. So sind in einem Gasstrom enthaltene, elektrisch geladene Flüssigkeitströpfchen oder Staubpartikeln ("Aerosole") nur schwer zu handhaben. Durch Funkenbildung kann es sogar zu einer Staubexplosion kommen. Außerdem lassen sich beim Einsatz von Aerosolen in der Industrie oder in der messtechnischen Charakterisierung von Aerosolen (beispielsweise für den Umweltschutz) vergleichbare und reproduzierbare Ergebnisse nur bei einheitlichen und definierten Ladungszuständen der Partikeln ("Boltzmann-Ladungsverteilung") erzielen.
Aus den vorgenannten Gründen wurden Verfahren und Vorrichtungen entwickelt, um die elektrische Ladung der Partikeln zu neutralisieren, d.h. die vorhandene Nettoladung möglichst weit zu reduzieren. Zu diesem Zweck werden Neutralisatoren eingesetzt, die im die Partikeln umgebenden Gasraum ausreichend viele Gasionen beiderlei Vorzeichen (Ionenpaare) pro Zeiteinheit erzeugen, weiche anschließend durch Anlagerung an die entsprechenden Partikeloberflächen einen Ladungsausgleich und damit eine Absenkung oder Beseitigung der Oberflächenladung bewirken. Durch die Bereitstellung von positiven und negativen lonen in gleicher Konzentration ist eine Neutralisation sowohl vom positiven als auch vom negativen Ladungszustand aus möglich.
Die bekannten Verfahren zur Neutralisation von Aerosolen erfolgen durch Erzeugung der Gasionen mittels ionisierender Strahlung oder elektrischer Entladung.
Bei der Nutzung radioaktiver Substanzen als lonenquelle werden durch den radioaktiven Zerfall Energiequanten emittiert, die im umgebenden Gasraum durch Ionisation neutraler Moleküle eine relativ ausgewogene bipolare lonenatmosphäre erzeugen. Eine praktische Anwendung dieser Art von Neutralisatoren erfolgt z.B. auf dem Gebiet der Partikelmesstechnik. Von Nachteil sind jedoch die strengen sicherheitstechnischen Vorschriften beim Umgang mit radioaktivem Material.

Aufgrund der erforderlichen strahlenschutztechnischen Maßnahmen ist der Einsatz auf radioaktive Quellen mit sehr geringen Intensitäten beschränkt. Derartige Geräte besitzen nur eine geringe Neutralisationsleistung.
Bei Neutralisatoren, die auf Basis der Korona-Entladung arbeiten, ist zur Erzielung eines Neutralisationseffektes der Einsatz von zwei Entladungssystemen mit entgegen gesetzten Vorzeichen erforderlich, deren Ionenwolken in exakt gleichem Verhältnis erzeugt und gemischt werden müssen. Hierzu ist eine aufwendige Regelungstechnik erforderlich. Außerdem sind die Geräte gegenüber Änderungen bzgl. der Partikelbeladung und der Zusammensetzung der Gasphase empfindlich und somit störanfällig.
Es existiert auch eine Sonderform von koronabasierten Neutralisatoren, welche mit nur einem Entladesystem auskommt und dabei mittels einer Wechselspannung Entladungen wechselnder Polaritäten auslöst. Das Verfahren und eine Vorrichtung zur Aerosolauf- oder Aerosolumladung in einem definierten Ladungszustand einer bipolaren Diffusionsaufladung mit Hilfe einer elektrischen Entladung im Aerosolraum ist in DE 103 48 217 A1 beschrieben.
Bekannt (DE 2007 042 436 B3) ist auch ein Verfahren zur Auf-, Um- oder Entladung von Ionen, insbesondere zur Auf- und Umladung von Aerosolpartikeln. Die Erzeugung der Ionen findet außerhalb eines Neutraüsationsbereiches in einem Ionenerzeugungsbereich statt. Der Transport der Ionen in den Neutralisationsbereich erfolgt konvektiv mittels einer oszillierenden Strömung.
Die lonenmobilitätsspektroskopie ist ein Messverfahren zum Nachweis von Fremdsubstanzen geringer Konzentration in der Umgebungsluft oder in Gasen. Ein lonenmobilitätsspektrometer, wie z.B. das vom Flugzeittyp, besteht aus einer Reaktionskammer, in der die zu analysierenden Substanzen partiell ionisiert werden, und aus einer Driftkammer, in der die erzeugten Ionen nach ihrer Mobilität in einem Driftgas getrennt werden. Die beiden Kammern sind durch ein elektrisches Schaltgitter getrennt. Zur primären Ionisation von Gasmolekülen in der Reaktionskammer werden derzeit hauptsächlich radioaktive Materialien verwendet. Die lonisation kann auch mittels Korona-Entladung erfolgen. Ein bedeutender Nachteil koronabasierter Systeme besteht darin, dass zur Aufrechterhaltung der Gasentladung hohe elektrische Feldstärken erforderlich sind, die zu einer unerwünschten Abscheidung zu neutralisierender Partikeln führen. Durch eine räumliche Trennung der lonenproduktion vom Aufladeraum kann dieser Nachteil beseitigt werden, wobei jedoch ein Großteil der Ionen vor dem Eintritt in die Partikelaufladezone durch Rekombination oder Wandverluste verloren gehen. Demzufolge müssen mehr Ionen und somit Ozon erzeugt werden, als zur Neutralisation benötigt, bzw. die Leistung des Neutralisators ist entsprechend geringer. Weiterhin wird zum Transport der Ionen von der Koronazone in den Aufladeraum ein Spülgasstrom benötigt, der zu einer unerwünschten Verdünnung des Aerosols führt,
Der Erfindung liegt die Aufgabe zugrunde, ein Verfahren zur Erzeugung einer bipolaren Ionenatmosphäre mittels elektrischer Sperrschichtentladung zu schaffen, das sich durch eine wirtschaftliche Betriebsweise auszeichnet und die Nachteile bekannter Verfahren vermeidet. Ferner soll eine zur Durchführung des Verfahrens geeignete Vorrichtung geschaffen werden.
Erfindungsgemäß wird die Aufgabe durch die im Anspruch 1 angegebenen Merkmale gelöst. Vorteilhafte verfahrenstechnische Weiterbildungen sind Gegenstand der Ansprüche 2 bis 6. Im Anspruch 7 ist eine zur Durchführung des Verfahrens geeignete Vorrichtung angegeben. Vorteilhafte Ausgestaltungen dieser Vorrichtung sind Gegenstand der Ansprüche 8 bis 15.
Gemäß der vorgeschlagenen Verfahrensweise wird an der Wand eines von einem gasförmigen Medium durchströmten Kanals in mehr oder weniger regelmäßigen zeitlichen

Abständen eine elektrische Oberflächenentladung ausgelöst. Der besagte Strömungskanal wird durch ein Dielektrikum und mindestens eine Elektrode (die Wandelektrode) in der Weise gebildet, dass die Kanalwand in Strömungsrichtung abwechselnd aus Dielektrikum und leitendem Elektrodenmaterial besteht, Im Prinzip genügt es, wenn der Kanal aus jeweils nur einem dielektrischen und einem leitfähigen Abschnitt besteht, welche aneinander grenzen. Die besagte elektrische Oberflächenentladung wird ausgelöst durch mindestens eine zweite, durch das Dielektrikum von der Wandelektrode und dem Strömungskanal getrennten Elektrode (die Anregungselektrode), der eine zeitlich variierende Hochspannung aufgeprägt wird. Es kommt dabei nicht auf die genaue Form der Hochspannungsimpulse oder ihren genauen zeitlichen Abstand an. Durch die besagte Oberflächenentladung werden in dem durch den Kanal strömenden Gas unter feldfreien Bedingungen Ionen beider Vorzeichen in annähernd gleicher Konzentration erzeugt, welche für verschiedene Anwendungen genutzt werden können. Bevorzugte Anwendungen sind die Neutralisation gasgetragener Partikeln oder die Erzeugung einer definierten lonenatmosphäre zur lonenmobilitätsspektroskopie.

Das vorgeschlagene Verfahren kann auch zum Neutralisieren von ausgedehnten geladenen Oberfläche, wie z.B. auf dem Gebiet der elektrofotografischen Reproduktion oder der Beschichtung von Substraten, eingesetzt werden. Eine weitere Möglichkeit ist der Einsatz für chemische Umwandlungen im Plasma, sei es in der Gasphase oder am Aerosol.

Für das Bestehen einer bipolarer Ionenatmosphäre in dem Strömungskanal ist es wesentlich, dass der Strömungskanal weitgehend frei von radialen elektrischen Feldern ist. Nach den Gesetzen der Elektrostatik wird dies erzielt, in dem der Strömungskanal weitgehend von elektrisch leitenden Flächen (der Wandelektrode) umgeben ist. Feldsimulationen haben gezeigt, dass das radiale elektrische Feld im Elektrodenbereich bei den typischen Ausformungen der Erfindung tatsächlich verschwindend gering ist.

Als Spannungsquelle für die Anregungselektrode kommt ein Hochspannungs-Pulsgenerator zum Einsatz. Die zur Bildung und Aufrechterhaltung des Plasmas erforderlichen Pulse können von beliebiger Form sein, wobei grundsätzlich Dreieck-, Sinus-, Rechteck- oder Nadelimpulse geeignet sind. Die Pulsfolge kann periodisch oder zufällig sein. Voraussetzung ist jedoch, dass die Pulse oft genug erfolgen und intensiv genug sind, um eine kontinuierliche Versorgung des Gasstroms mit Ionen zu gewährleisten. Die Pulsfolge-Frequenz liegt z.B. zwischen 100 und 5000 Hz, die Puls-Spannung z.B, zwischen 2000 und 10000 Volt. Die Anzahl der Impulse kann in Abhängigkeit vom Gesvolumenstrom gesteuert werden, wobei der Gasstrom kontinuierlich mit ausreichend Ionen zu versorgen ist.

Die vorgeschlagene Verfahrensweise ist vorzugsweise zur Neutralisation von gasgetragenen Partikeln (Aerosolen) jeder Art geeignet, also auch Flüssigkeiten in Form von Tropfen, bis in den Größenbereich von Nanometern.

Gemäß einer bevorzugten Ausführung wird der vom gasgetragenen Partikelstrom (Aerosol) durch den Strömungskanal geleitet, wobei sich die bipolaren Ionen an den Aerosolpartikeln anlagern und diese neutralisieren. Diese Ausführungsvariante hat den Vorteil, dass ein nach diesem Prinzip arbeitender Neutralisator direkt in eine den Aerosolstrom führende Leitung eingebunden werden kann, und keine weitere Verdünnung erfolgt. Die Erzeugung der Ionen und die elektrische Umladung der im Aerosolstrom enthaltenen Partikeln erfolgen somit in einem Raum, im Strömungskanal, Alternativ besteht auch die Möglichkeit, den Strömungskanal, in dem die Oberflächenentladung stattfindet, nur mit Gas zu durchströmen. Anschließend kann der Ionen beider Vorzeichen enthaltende Gasstrom in einen getrennten Raum geleitet werden, zur Neutralisation eines Aerosols oder einer anderen Oberfläche.

Das vorgeschlagene Verfahren kann ansonsten unter den gleichen Bedingungen wie handelsübliche Neutralisatoren betrieben werden.
Beispielhaft sind hierzu folgende Parameter genannt:
Druck: 100 mbar bis 5 bar (oberhalb dieses Bereiches ist es schwierig, die Entladung aufrecht zu erhalten); die Betriebstemperatur ist vorwiegend abhängig vom Dielektrikum (PTFE < 200°C; Keramik deutlich höher); Luftfeuchtigkeit: < 90%; Aerosolkonzentration:
   108 cm⁻³ oder höher (also mindestens so hoch wie übliche Apparate).
Im Vergleich zu den bekannten Verfahren zur Neutralisation von Partikeln mittels ionisierender Strahlung oder Korona-Entladung ermöglicht das vorgeschlagene Verfahren eine zuverlässige und sichere Handhabung und höhere Leistung. Außerdem ist der gerätetechnische Aufwand zur Realisierung dieser Verfahrensweise relativ gering. Im Rahmen von Laborversuchen wurden sehr gute Neutralisationsergebnisse erzielt.

Eine zur Durchführung des Verfahrens geeignete Vorrichtung besitzt einen Strömungskanal, dessen Kanalwandung in Strömungsrichtung abwechselnd mindestens aus einem elektrisch leitenden Abschnitt als erste Elektrode (Wandelektrode) und aus einem als Dielektrikum ausgebildetem Abschnitt besteht. Die Abschnitte von Wandelektrode und Dielektrikum grenzen aneinander an. Mittels einer zweiten Elektrode (Anregungselektrode), welche von der ersten Elektrode und dem Strömungskanal getrennt angeordnet ist, wird zwischen Wandelektrode und Dielektrikum eine Oberflächenentladung erzeugt.

Dadurch entfällt die Notwendigkeit einer zweiten Elektrode im Gasraum, sodass sich im Strömungskanal im Bereich der Entladung ein nahezu feldfreier Raum ausbildet. Die Anregungselektrode ist an einen Hochspannungs-Pulsgenerator angeschlossen. Vorzugsweise ist der Strömungskanal, bestehend aus einem oder mehreren Wandelektrodensegmenten und einem oder mehreren dielektrischen Segmenten, als zylindrisches Rohr mit einheitlichem Innendurchmesser ausgebildet. Die Innendurchmesser von Elektroden und Dielektrikum können auch unterschiedlich sein, und entsprechende Übergänge (z.B. Fasen, Stufen) aufweisen. Der innere Kanal der Elektrode kann auch in einer anderen Querschnittsform ausgebildet sein, wie z.B. als Schlitz oder Langloch. Es sind sowohl serielle als auch parallele Anordnungen der Strömungskanäle möglich.

Vorzugsweise besteht der Strömungskanal aus zwei geerdeten Wandelektroden-Segmenten, die auf einer gemeinsamen Achse liegen und durch ein Segment aus Dielektrikum getrennt sind. Durch die zusätzliche Elektrode wird der Strömungskanal besser elektrisch abgeschirmt und damit die Feldfreiheit verbessert. Zusätzlich führt die geerdete Ausführung zu einer Reduzierung von Partikelverlusten beim Eintritt des Aerosols in den Strömungskanal.

Die Anregungselektrode ist als ringförmige Elektrode entweder im Dielektrikum eingebettet oder an der Außenwandung des Dielektrikums befestigt. Sie kann als fester Ring mit runden oder rechteckigen Querschnitt ausgebildet sein oder aus einem drahtförmigen Material bestehen. Das Dielektrikum kann auch teilbar ausgeführt sein, wobei die Anregungselektrode dann zwischen diesen beiden Teilen angeordnet ist.

Bei Verwendung der Vorrichtung als Neutralisator ist diese zur besseren Handhabung in ein Gehäuse eingesetzt und besitzt entsprechende Anschlussstutzen zum Einbau in eine Aerosolstromleitung.

Die erfindungsgemäße Vorrichtung zeichnet sich durch eine sehr kleine Bauweise mit einem geringen Herstellungsaufwand aus. Eine Ausführung als Neutralisator besitzt beispielsweise nur eine Baulänge von ca. 5 cm und kann im Vergleich zu koronabasierten Neutralisatoren ohne zusätzliche Regelungstechnik betrieben werden.

Die Erfindung wird nachstehend an einem Beispiel erläutert. In der zugehörigen Zeichnung zeigen:
- Fig. 1: eine vereinfachte schematische Darstellung einer ersten Ausführung der erfin- dungsgemäßen Vorrichtung als Längsschnitt,
- Fig. 2: einen Schnitt gemäß der Linie A-A in Fig. 1,
- Fig. 3: eine vereinfachte schematische Darstellung einer zweiten Ausführung der erfin- dungsgemäßen Vorrichtung als Längsschnitt und
- Fig. 4: eine vereinfachte schematische Darstellung einer dritten Ausführung der erfin- dungsgemäßen Vorrichtung als Längsschnitt.

Die in den Figuren 1 und 2 gezeigte Vorrichtung besteht aus einem rohrförmigen Dielektrikum 1, einer Anregungselektrode 2, die an einen Hochspannungs-Pulsgenerator 3 angeschlossen ist und einer geerdeten Wandelektrode 4, die rohrförmig ausgebildet ist.
Die Anregungselektrode 2 besteht aus metallischem Drahtmaterial, welches mit leitfähigem Epoxydharz vergossenen ist, und als Ring ausgebildet ist, der um das rohrförmige Dielektrikum 1 gelegt ist. Die Ringelektrode 2 und die innen durchströmte Wandelektrode 4 sind koaxial zueinander angeordnet. Das Dielektrikum 1 besteht aus PTFE (Polytetrafluorethylen). Als Dielektrikum können auch alle anderen hierfür geeigneten Materialien, wie z.B. Keramik oder Glas, eingesetzt werden. Die geerdete Wandelektrode 4 besitzt einen zentralen Kanal 4a und ist in das PTFE-Rohr 1 eingesetzt. An der in Richtung zur Ringelektrode 2 zeigenden Seite ist die Wandelektrode 4 angefast. Der Strömungskanal 5 des Dielektrikums besitzt durch die an der Wandelektrode 4 angeordnete Fase die Form eines Zylinders.

Die als Übergang ausgebildete Anfasung kann auch in entgegengesetzter Richtung, von innen nach außen, erfolgen, wie in Fig. 3 dargestellt. Ansonsten ist der Aufbau der in Fig. 3 gezeigten Vorrichtung analog wie die in den Figuren 1 und 2 gezeigte.

Dielektrikum 1 mit Ringelektrode 2 und die Wandelektrode 4 sind in einem Gehäuse 6 angeordnet, das einen Einlass 6a und einen Auslass 6b besitzt.

Das Gehäuse 6 besteht aus leitfähigem Material. Es ist innen zylindrisch ausgeführt und hat eine quaderförmige Außenform, wodurch eine bessere Handhabung ermöglicht wird. Außerdem führt es durch die abschirmende Wirkung zu einer Verbesserung der elektromagnetischen Verträglichkeit. Bei Anwendung der Vorrichtung zur Neutralisation von Aerosolen wird die Vorrichtung über die Anschlüsse 6a und 6b in eine Zuführungsleitung eingebunden, über die Aerosol einem Partikelmessgerät zugeführt wird. Das Aerosol strömt mit einer vorgegebenen Geschwindigkeit in der durch einen Pfeil gekennzeichneten Richtung durch den zentralen Strömungskanal 4a, 5 des Neutralisators. Zur Neutralisation bzw. Umladung der im Aerosol enthaltenen Partikeln wird an die Anregungselektrode 2 eine pulsierende Hochspannung angelegt. Die Ringelektrode 2 und die Wandelektrode 4 sind durch ein festes Dielektrikum 1, das PTFE-Röhrchen, getrennt. Durch Anlegen einer pulsierenden Hochspannung bildet sich an der inneren Oberfläche des PTFE-Röhrchens 1 ein Plasma aus. Durch zeitlich variable Hochspannungsimpulse entsteht in der Zone zwischen der Wandelektrode 4, dem Dielektrikum 1 und dem angrenzenden Gasraum 5 eine elektrische Entladung, wodurch gleichzeitig positiv und negativ geladene Ionen in annähernd gleicher Konzentration erzeugt werden. Aufgrund der speziellen Geometrie der geerdeten Wandelektrode 4, deren Ausbildung als von innen durchströmter Röhre, wird im Bereich der Entladung ein feldfreier Raum geschaffen. Nur dadurch bleibt der inhärent bipolare Charakter des Plasmas erhalten.

Bei ausreichender Amplitude und Flankensteilheit können Anregungssignale unterschiedlicher Form verwendet werden. Durch die zentralen Kanalabschnitte 4a und 5 strömt das Aerosol. Dabei gelangen die positiv und negativ aufgeladenen Gasionen durch Diffusion in Kontakt mit der Oberfläche der im Aerosolstrom enthaltenen Partikeln, infolgedessen sich ein Ladungsgleichgewicht einstellt.
Bei Anwendung des Verfahrens zur Neutralisation kann die Neutralisationsleistung erforderlichenfalls über die Parameter Arbeitsspannung und Frequenz angepasst werden. Die anzuwendenden Betriebsparameter des Neutralisators hängen von der Geometrie der Elektroden ab. Bei einem zur Erprobung eingesetzten Prototyp betrug die Wanddicke des PTFE-Röhrchens ca. 0,3 bis 0,5 mm und die Wandelektrode 4 hatte einen Innendurchmesser von 4 mm und einen Außendurchmesser von 6 mm. Die Baulänge des Neutralisators beträgt ca. 5 cm inklusive der als Anschlüsse 6a, 6b genutzten Wandelektroden 4, 7. Die elektrische Entladung erfolgte unter folgenden Bedingungen:
Potential 5 bis 8 kV (positiv und negativ), Pulsform: Rechtecksignale, Tastverhältnis 1:1 bis 1:50, Frequenzen 100 bis 5000 Hz.

Die Versuche wurden mit Aerosol-Volumenströmen von bis zu 10 l/min durchgeführt.
Die Größe der Aerosolpartikeln lag im Bereich von 40 bis 200 nm. Nach dem Austritt aus dem Neutralisator waren die Partikeln innerhalb der Messgenauigkeit von ∼0,1 Elementarladungen elektrisch neutral.
Die in Figur 4 gezeigte Ausführung unterscheidet sich von der Ausführung gemäß den Figuren 1 und 2 lediglich dadurch, dass zur Verbesserung der Abschirmung noch eine zweite Wand elektrode 7 angeordnet ist, die einen zylinderförmigen Kanal 7a besitzt, über den das neutralisierte Aerosol abströmt. Die Anfasungen der beiden Wandelektroden 4 und 7 sind in ihrem Neigungswinkel unterschiedlich ausgeführt.

## Patentansprüche

1. Verfahren zur Erzeugung einer bipolaren lonenatmosphäre mittels elektrischer Sperrschichtentladung, insbesondere zur Neutralisation gasgetragener Partikeln oder zur Erzeugung einer definierten lonenatmosphäre zur lonenmobilitätsspektroskopie, wobei an der Wand eines von einem gasförmigen Medium durchströmten Kanals (4a, 5, 7a), der mindestens aus einem als Dielektrikum (1) ausgebildeten Abschnitt und einem elektrisch leitenden Abschnitt als erste Elektrode (Wandelektrode) (4) besteht, und mindestens einer zweiten Elektrode (Anregungselektrode) (2), die durch das Dielektrikum (1) von der ersten Elektrode (4) und dem Strömungskanal (4a, 5, 7a) getrennt angeordnet ist, durch Anlegen einer zeitlich variierenden Hochspannung an die zweite Elektrode (2) eine elektrische Oberflächenentladung ausgelöst wird, sodass in dem durch den Kanal (4a) strömenden Gas unter nahezu feldfreien Bedingungen lonen beider Vorzeichen in annähernd gleicher Konzentration erzeugt werden.

2. Verfahren nach Anspruch 1, **dadurch gekennzeichnet, dass** an die Anregungselektrode (2) Spannungsimpulse angelegt werden, die als dreieck-, sinus- oder rechteckförmige Impulse oder als Nadelimpulse erzeugt werden, deren Pulsfolge periodisch oder zufällig verläuft.

3. Verfahren nach einem der Ansprüche 1 oder 2, **dadurch gekennzeichnet, dass** die Anzahl der Impulse in Abhängigkeit vom Gasvolumenstrom gesteuert wird, derart, dass der Gasstrom kontinuierlich mit ausreichend Ionen versorgt wird.

4. Verfahren nach einem der Ansprüche 1 bis 3, **dadurch gekennzeichnet, dass** zur Aufrechterhaltung des Plasmas ein stetiger Wechsel der Polarität mit einer Pulsfolge-Frequenz von 100 bis zu 5000 Hz vorgenommen wird.

5. Verfahren nach einem der Ansprüche 1 bis 4, **dadurch gekennzeichnet, dass** zur elektrischen Neutralisierung gasgetragener Partikeln die Erzeugung der bipolaren Ionen und die elektrische Umladung im Strömungskanal (4a, 5, 7a) stattfinden.

6. Verfahren nach einem der Ansprüche 1 bis 4, **dadurch gekennzeichnet, dass** zur Neutralisierung gasgetragener Partikeln der Strömungskanal (4a, 5, 7a) von einem Gasstrom durchströmt wird und nach erfolgter Erzeugung der Ionen der bipolare Ionen enthaltende Gasstrom in einen getrennten Raum zur elektrischen Umladung gasgetragener Partikeln geleitet wird.

7. Vorrichtung zur Durchführung des Verfahrens nach einem der Ansprüche 1 bis 6, **dadurch gekennzeichnet, dass** diese aus einem Strömungskanal (4a, 5, 7a), dessen Kanalwandung in Strömungsrichtung abwechselnd mindestens aus einem elektrisch leitenden Abschnitt (4) als erste Elektrode (Wandelektrode) und aus einem als Dielektrikum ausgebildetem Abschnitt (1) gebildet ist, die aneinander angrenzen, und einer zweiten Elektrode (Anregungselektrode) (2), die durch das Dielektrikum (1) von der ersten Elektrode (4) und dem Strömungskanal (4a, 5) getrennt angeordnet ist, besteht, und die Anregungselektrode (2) an einen Hochspannungs-Pulsgenerator (3) angeschlossen ist.

8. Vorrichtung nach Anspruch 7, **dadurch gekennzeichnet, dass** der Strömungskanal (4a, 5, 7a) aus mehreren Abschnitten oder Segmenten (4, 7) als Wandelektrode und mehreren dielektrischen Abschnitten oder Segmenten (1) gebildet ist, die als zylindrisches Rohr ausgebildet sind.

9. Vorrichtung nach einem der Ansprüche 7 oder 8, **dadurch gekennzeichnet, dass** das zylindrische Rohr aus Wandelektrode (4) und Dielektrikum (1) einen einheitlichen Innendurchmesser aufweist.

10. Vorrichtung nach einem der Ansprüche 7 oder 8, **dadurch gekennzeichnet, dass** Wandelektrode (4) und Dielektrikum (1) unterschiedliche Innendurchmesser aufweisen.

11. Vorrichtung nach einem der Ansprüche 7 bis 10, **dadurch gekennzeichnet, dass** zwischen Wandelektrode (4) und Dielektrikum (1) Übergänge vorgesehen sind.

12. Vorrichtung nach einem der Ansprüche 7 bis 11, **dadurch gekennzeichnet, dass** der Strömungskanal (4a) der Wandelektrode (4) eine schlitz- oder langlochartige Querschnittsform aufweist.

13. Vorrichtung nach einem der Ansprüche 7 bis 12, **dadurch gekennzeichnet, dass** der Strömungskanal (4a, 5, 7a) aus zwei geerdeten Segmenten (4, 7) als Wandelektroden besteht, die auf einer gemeinsamen Achse liegen und durch das Dielektrikum (1) getrennt sind.

14. Vorrichtung nach einem der Ansprüche 7 bis 13, **dadurch gekennzeichnet, dass** die Anregungselektrode (2) als ringförmige Elektrode im Dielektrikum (1) eingebettet oder an der Außenwandung des Dielektrikums (1) befestigt und als fester Ring mit einem runden oder rechteckigen Querschnitt ausgebildet ist.

15. Vorrichtung nach einem der Ansprüche 7 bis 14, **dadurch gekennzeichnet, dass** das Dielektrikum (1) teilbar ausgeführt und die Anregungselektrode (2) zwischen den beiden Teilen angeordnet ist.
